# EUROPÄISCHE PATENTSCHRIFT

(11) **EP 0 457 146 B1**
(45) Veröffentlichungstag und Bekanntmachung des Hinweises auf die Patenterteilung: **11.08.1993**
(21) Anmeldenummer: 91107290.8
(22) Anmeldetag: 06.05.1991
(51) Int. Cl.: B63B 29/02, B63B 9/04

(54) **Verfahren zum Aufsetzen von Decks auf Aufbauten von Schiffen sowie Einrichtungen zur Durchführung des Verfahrens**
Procedure for the fitting of decks on ships super-structures and facilities for carrying out the procedure
Procédé pour le montage de ponts sur la superstructure des bateaux ainsi qu'installations pour la mise en oeuvre dudit procédé

(30) Priorität: 18.05.1990 DE 4015993
(43) Veröffentlichungstag der Anmeldung: 21.11.1991
(73) Patentinhaber: LLOYD WERFT BREMERHAVEN GMBH, D-27568 Bremerhaven (DE)
(72) Erfinder: Regul, Klaus, W-2857 Langen (DE); Jäkel, Henry, W-2850 Bremerhaven (DE); Beeck, Gerhard, W-2850 Bremerhaven (DE)
(74) Vertreter: Eisenführ, Speiser & Partner

(56) Entgegenhaltungen:
- FR-A- 2 615 816
- A GROUP OF AUTHORITIES: "SHIP DESIGN AND CONSTRUCTION" 1969, SOCIETY OF NAVAL ARCHITECTS AND MARINE ENGINEERS, NEW YORK,NY.

## Beschreibung

Die Erfindung betrifft ein verfahren zum Aufsetzen von Decks auf Aufbauten von Schiffen, insbesondere zum nachträglichen Aufsetzen von zusätzlichen Decks.

Sollen auf vorhandenen Aufbauten von bereits in Dienst gestellten Schiffen im Zuge eines Umbaus weitere Decks aufgesetzt werden, so erfolgte dies bisher durch Aufstellen von Wänden und Decken, die auf den vorhandenen Aufbauten aufgeschweißt wurden. Anschließend wurde dann dieser Rohbau mit Fenstern, Isolierung, Installationen, Ausstattungen und Möbeln versehen. Damit die vorhandenen Aufbauten die zusätzlichen Belastungen tragen konnten, mußten Ausstattung, Isolierung, Möbel usw. in den oberen Aufbauten demontiert und ausgeräumt werden, damit Verstärkungen innerhalb der vorhandenen Decks wegen der zusätzlichen Belastungen eingebaut und die zusätzlichen Decks aufgeschweißt werden konnten. Die demontierte Ausstattung usw. wurde hierdurch nicht nur meist unbrauchbar und mußte später ersetzt werden, sondern durch die Hitzeinwirkung beim Schweißen wurden auch noch zusätzliche Schäden verursacht, die ausgebessert werden mußten. Dies bedeutet also einen verhältnismäßig hohen Arbeits- und Materialaufwand, wobei insbesondere der Arbeitsaufwand ungünstig ins Gewicht fällt, da dieser weitgehend während der Werftliegezeit des umzubauenden Schiffes anfällt, was also für den Reeder unproduktive Liegezeit bedeutet.

Außerdem ist es bekannt, in sich formstabile und verwindungssteife Deckshäuser weitgehend komplett an Land vorzuferftigen, auf vorhandene Schiffsaufbauten aufzusetzen und an diesen zu befestigen. Hierbei handelt es sich um größere Einheiten, die meist ein komplettes Deck bilden und aufgrund der relativ ungenauen Aufstandsflächen auf Deck mit erheblichen Zugaben an den seitlichen Begrenzungen versehen sein müssen, die an Bord dann maßgerecht an benachbarte Aufbauten o.dgl. durch Abschneiden angepaßt werden müssen (Zeitschrift "Shipbuilding & Marine Engineering International", Oktober 1980, S. 397; Zeitschrift "Schiff & Hafen/Kommandobrücke", Heft 7/1985, S. 7 sowie Zeitschrift "Shipcare & Maritime Management", Juli/August 1985, S. 18 und 19).

Darüber hinaus ist aus der DE-OS 35 17 862 ein Katamaran-Wasserfahrzeug bekannt, das zwei im Abstand voneinander angeordnete Schwimmkörper aufweist, die durch mehrere begehbare, stabile Querfachwerkträger miteinander verbunden sind. Die Längszwischenräume zwischen den Querfachwerkträgern sind gleichlang, so daß dazwischen Einheits-Container angebracht werden können, die vorgefertigt sind. Diese Bauweise ist jedoch in keiner Weise mit dem Aufsetzen von Decks auf vorhandenen Aufbauten von Schiffen zu vergleichen.

Der vorliegenden Erfindung liegt die Aufgabe zugrunde, ein Verfahren zu schaffen, mit dem die an Bord des Schiffes für die Ausrüstung, insbesondere zum Umbau notwendige Zeit sowie der Aufwand für die Herstellung der Decks deutlich verringert wird. Außerdem sollen die zur Durchführung des Verfahrens erforderlichen Einrichtungen ebenfalls vorgeschlagen werden.

Diese Aufgabe wird gemäß der vorliegenden Erfindung durch ein Verfahren gelöst, das sich durch die folgenden Schritte auszeichnet:
a) Herstellung einer Mehrzahl von komplett montierten, in sich noch nicht verwindungssteifen Deckshausmodulen mit Boden ohne Zugabemaße an Land, einschließlich dem größten Teil der Installationen und Einrichtungen;
b) Befestigen, insbesondere Aufschweißen, von Trägern zur Bildung einer ebenen, stabilen Aufstandsfläche und zur Lastverteilung auf der Außenseite des vorhandenen Aufbaus des Schiffes über im wesentlichen die gesamte Länge und Breite des vorgesehenen Decks;
c) Aufsetzen der Deckshausmodule auf die Träger des Aufbaus und Befestigen, insbesondere durch Verschweißen, an diesen; und
d) Verbinden, insbesondere Verschweißen, nebeneinander stehender Deckshausmodule untereinander.

Eine solche Lösung hat den wesentlichen Vorteil, daß bereits vor dem Einlaufen des Schiffes zwecks Umbaus komplett eingerichtete Deckshausmodule ohne seitliche Zugaben an Land hergestellt werden können, was die Werftliegezeit des Schiffes erheblich reduziert. Durch Befestigen, insbesondere Aufschweißen, von Trägern zur Lastverteilung auf der Außenseite des vorhandenen Aufbaus sind praktisch keinerlei Verstärkungen innerhalb des vorhandenen Aufbaus erforderlich, so daß deren Ausstattung nicht demontiert bzw. ausgeräumt werden muß. Da die Oberflächen der Träger eine definierte, genau ebene Aufstandsfläche bilden, läßt sich das Aufsetzen der Deckshausmodule auf die vorbereiteten Träger und das Befestigen innerhalb kurzer Zeit auf einfache Weise durchführen. Erst hiernach erhalten die aufgeschweißten Deckshäuser ihre verwindungssteife Form.

Die Werftliegezeit läßt sich auch dadurch noch weiter verkürzen, indem die Träger bereits vor dem Einlaufen in die Werft vorbereitend auf den Aufbauten des Schiffes angebracht werden. Dies kann entweder während der Liegezeit in anderen Häfen oder sogar während der Fahrt durch mobiles Personal durchgeführt werden. Eine besonders vorteilhafte Ausgestaltung des erfindungsgemäßen Verfahrens ist dadurch gekennzeichnet, daß auf dem vorhandenen Aufbau für jede Reihe von nebeneinander anzuordnenden Deckshausmodulen zwei in Längsrichtung der Reihe angeordnete Träger befestigt werden, von denen der schiffsinnere Träger auf dem Aufbau und der schiffsäußere Träger an der Seitenwand des Aufbaus außen befestigt wird. Diese beiden Träger genügen, um die aufgesetzten Deckshausmodule sicher aufzunehmen und zu befestigen. Durch die besondere Lage der Träger sind die anzubringenden Schweißstellen ohne weiteres zugänglich.

Bei einem solchen Verfahren ist die Belastung sowohl der vorhandenen Aufbauten als auch der aufgesetzten Deckshausmodule durch die beim Schweißen auftretende Wärme sehr gering. Die Deckshausmodule können deshalb in im wesentlichen komplett eingerichtetem Zustand vorbereitet und befestigt werden, und nach dem Befestigen der Deckshausmodule auf den Trägern sowie nach dem Verbinden untereinander können diese mit restlichen Trennwand- und Deckenelementen usw. komplettiert werden, was nur noch einen sehr geringen Zeitaufwand bedeutet, da alles vorbereitet werden kann. Vorzugsweise werden noch offene Innenbereiche der Deckshausmodule durch provisorische Trennwände von den Arbeitsbereichen abgetrennt und nach Durchführung der entsprechenden Arbeiten wieder entfernt, so daß keine Beschädigungen oder Verschmutzungen der Inneneinrichtung zu befürchten ist.

Da es sich bei den Deckshausmodulen um verhältnismäßig große, flache Einheiten handelt, die erst nach dem Aufsetzen auf den Trägern zur Lastverteilung in ihrer Form unterstützt werden, werden nach einem bevorzugten Verfahren die komplett montierten, aber noch nicht verwindungssteifen Deckshausmodule mittels einer Spezialtraverse transportiert und auf das Schiff gehoben. Die Spezialtraverse ist als stabiler Rahmen ausgebildet und greift an so vielen Lastaugen am Deckshausmodul an, daß sich dieses praktisch nicht verformen kann.

Die Erfindung betrifft auch entsprechende Einrichtungen zur Durchführung des erfindungsgemäßen Verfahrens. So ist ein geeignetes Deckshausmodul zum Aufsetzen auf Aufbauten von Schiffen nach dem erfindungsgemäßen Verfahren dadurch gekennzeichnet, daß es als vormontierte Rahmenkonstruktion mit mehreren Kammern bereits einen Boden, Vorderwand mit Fenstern, Rückwand und Decke sowie im wesentlichen eine vollständige Ausstattung mit Kammertrennwänden, Kammerdecken, Installationen, Isolierung und Inneneinrichtungen aufweist, daß aber seitliche Endwände der Rahmenkonstruktion, außer bei Endmodulen, fehlen, und daß die offenen Enden der Rahmenkonstruktion ohne Zugabe im Bereich des Bodens, der Vorderwand, der Rückwand und der Decke zum Verschweißen mit benachbarten Deckshausmodulen vorbereitet sind. Bei einer solchen Konstruktion sind die nach Aufsetzen nebeneinanderliegender Deckshausmodule auszuführenden Schweißarbeiten auf ein Minimum reduziert, da keine Seitenwände eingeschweißt werden müssen oder mit benachbarten Deckshausmodulen verbunden werden müssen. Solche Deckshausmodule haben durch die Rahmenkonstruktion aus Boden, Vorderwand, Rückwand und Decke, wobei geeignete Trägerkonstruktionen vorgesehen sind, eine solche Stabilität, daß sie mittels der bereits erwähnten Spezialtraverse transportiert und abgesetzt werden können, ohne daß sie sich dabei wesentlich verformen. Zum Aufhängen an die Spezialtraverse sind die Deckshausmodule zweckmäßigerweise an konstruktiv und statisch geeigneten Stellen mit Lastaugen zum Anhängen an die Spezialtraverse versehen, so daß sich das (noch nicht verwindungssteife) Deckshaus beim Transport und Absetzen nicht verformen kann.

Damit beim Verschweißen nebeneinanderliegender Deckshausmodule am Boden, an der Vorderwand, an der Rückwand und an der Decke nicht die benachbarte Innenausstattung der Deckshausmodule beschädigt wird, sind die Kammertrennwände im Abstand von den offenen Enden der Rahmenkonstruktion angeordnet, so daß Raum zum Arbeiten, insbesondere zum Verschweißen bleibt. Nach Fertigstellung dieser Verbindungsarbeiten, insbesondere Schweißarbeiten, können dann auch diese Stellen mit Innenausstattung versehen werden, z.B., indem restliche Deckenelemente eingehängt, Teppiche ausgerollt und Möbel verschoben werden. Irgendwelche festen Installationen, wie z.B. Bäder, sind vorzugsweise in diesem Bereich nicht vorgesehen. Die Deckshausmodule sind zur Erzielung gleicher Kabinenlängen vorzugsweise derart ausgebildet, daß im Bereich des einen offenen Endes der Rahmenkonstruktion eine Kammertrennwand im Abstand angeordnet ist, während an dem anderen Ende diese Kammertrennwand jedoch fehlt und durch die entsprechende Kammertrennwand des benachbarten Moduls gebildet wird. Somit können gleiche Deckshausmodule nebeneinandergesetzt und verbunden werden, und im Bereich jeder Schnittstelle befindet sich eine entsprechende Kammertrennwand, verschoben um den erwähnten Abstand.

Da die Deckshausmodule nicht mit konstruktiven Seitenwänden versehen sind, sondern lediglich Kammertrennwände vorhanden sind, müssen besondere Vorkehrungen bezüglich des Feuerschutzes getroffen werden. Hierzu sind besondere Deckshausmodul-Ausführungen vorgesehen, die im mittleren Bereich ein Feuerschott zwischen zwei aneinandergrenzenden Kammern aufweisen. Durch entsprechende Kombination von "normalen" Deckshausmodulen mit solchen Spezial-Deckshausmodulen mit Feuerschott können die entsprechenden Abstände zwischen den Feuerschotten gestaltet werden.

Zur Erreichung eines gleichmäßigen Aussehens der aufgesetzten Decks sind die Pfosten der Deckshausmodule zwischen den Fenstern der Kammern im Bereich der offenen Enden der Rahmenkonstruktion, also an den Schnittstellen, etwa halb so breit wie die Pfosten im mittleren Bereich. Zwei solcher halben Pfosten werden dann beim Verschweißen miteinander verbunden und geben nach außen das Aussehen eines Pfostens normaler Breite. Lediglich die Pfosten zwischen den Fenstern der Kammern im Bereich des Feuerschotts des Spezial-Deckshausmoduls ist etwa 1 1/2 mal so breit wie in den anderen mittleren Bereichen.

Um die Modullänge eines solchen Spezial-Deckshausmoduls mit Feuerschott gegenüber einem Normal-Modul bei gleichen Kammerlängen nicht zu sehr verlängern zu müssen, sind bei einem solchen Modul die Kammerwände im Bereich der offenen Enden der Rahmenkonstruktion zweckmäßigerweise weggelassen und werden durch die entsprechenden Kammertrennwände benachbarter Module ohne Feuerschott gebildet.

Um die Deckshausmodule auf einfache Weise an den auf dem vorhandenen Aufbau angebrachten Trägern befestigen zu können, ist die Rückwand der Deckshausmodule vorzugsweise gegenüber der Unterkante des Bodens verlängert und verstärkt und zum Aufschweißen auf den schiffsinneren Träger des vorhandenen Aufbaus vorbereitet, während die Unterseite des Bodens im Bereich des schiffsäußeren Trägers mit einer längslaufenden Konsole zum Aufschweißen auf den als Kastenträger ausgebildeten schiffsäußeren Träger versehen ist. Diese Konstruktion stellt sicher, daß die Schweißstellen bei aufgesetztem Deckshausmodul überhaupt zugänglich sind. Die Anbringung einer längslaufenden Konsole an der Unterseite des Bodens des Deckshausmoduls ist zur Aufnahme erheblicher Kräfte geeignet, die insbesondere dadurch entstehen, daß das Deckshausmodul unter Umständen einen großen Überhang über den schiffsäußeren Träger hat. Die Auflage am schiffsinneren Träger des vorhandenen Aufbaus hat nur kleinere Lasten aufzunehmen.

Die Deckshausmodule können sowohl einstöckig als auch mehrstöckig, insbesondere zweistöckig, ausgebildet sein. Der Transport und das Aufsetzen solcher Deckshausmodule mittels der angegebenen Spezialtraverse stellt sicher, daß auch größere Module nicht verformt werden.

Schließlich soll noch der Aufbau der zum Transport und zum Aufsetzen der Deckshausmodule benutzten Spezialtraverse angegeben werden. Sie ist gekennzeichnet durch einen stabilen Rahmen zum Einhängen in eine Hubvorrichtung, an dem eine Mehrzahl von Lastaugen in einem vorbestimmten Raster entsprechend den anzuhängenden Deckshausmodulen angeordnet sind. Hierdurch ist es möglich, das Einhängen an den Lastaugen an den Stellen vorzunehmen, an denen die Deckshausmodule durch entsprechende Träger versteift sind und die entsprechenden Belastungen aufnehmen können. Vorzugsweise ist die Spezialtraverse an den Lastaugen mit Spannschrauben ausgerüstet, die an den Lastaugen der Deckshausmodule angreifen. Durch entsprechendes Anziehen und Lockern der Spannschrauben können die Belastungen auf die Lastaugen sehr gleichmäßig verteilt werden.

Weitere vorteilhafte Ausgestaltungen sind weiteren Unteransprüchen zu entnehmen.

Die Erfindung wird nachfolgend anhand mehrerer Ausführungsbeispiele unter Bezug auf die beigefügten Zeichnungen näher erläutert.

Es zeigen:
- Fig. 1: eine perspektivische Ansicht eines Ausschnittes auf einem vorhandenen Aufbau eines Schiffes mit bereits aufgeschweißten Trägern zur Lastverteilung und einem aufgesetzten Deckshausmodul;
- Fig. 2: einen Querschnitt, in teilweise unterbrochener Darstellung, durch die Auflagebereiche eines Deckshausmoduls auf den Trägern;
- Fig. 3a bis 3c: drei verschiedene Varianten von Deckshausmodulen;
- Fig. 4: einen senkrechten Schnitt, in teilweise unterbrochener Darstellung, aus dem oberen Bereich dreier miteinander verbundener Deckshausmodule;
- Fig. 5: einen waagerechten Schnitt in ähnlicher Darstellung wie in Fig. 4 durch den Fensterbereich dreier Module; und
- Fig. 6: eine perspektivische Ansicht einer Spezialtraverse mit einem angehängten Deckshausmodul mit angedeuteter, kompletter Ausstattung.

Die Fig. 1 zeigt einen Ausschnitt aus einem vorhandenen Aufbau 1 eines Schiffes, von dem eine Decksfläche 5 und eine Seitenwand 4 (mit Fenster) zu sehen sind. Auf die Decksfläche 5 ist in Längsrichtung des Schiffes ein Träger 2 zur Lastverteilung aufgeschweißt, und zwar in Form eines T-Trägers. An der Oberkante der Seitenwand 4 ist ein weiterer Träger 3 zur Lastverteilung aufgeschweißt, und zwar bildet dieser mit der Seitenwand 4 einen Kastenträger. Die Träger 2 und 3 sollen eine völlig ebene Aufstandsfläche bilden und die Last auf den vorhandenen Aufbau 1 gleichmäßig verteilen, so daß es nicht erforderlich ist, im Innern des vorhandenen Aufbaus zusätzliche Versteifungen anzubringen. Dies wäre nur nach einer Demontage und einem Ausräumen der oberen Kabinen möglich. Das Aufschweißen der Träger 2 und 3 auf der Außenseite des vorhandenen Aufbaus 1 kann mit verhältnismäßig geringer Hitzeentwicklung erfolgen, so daß die Ausstattung der Kabinen des vorhandenen Aufbaus 1, wie z.B. Wand- und Deckenbeläge, praktisch nicht beeinträchtigt werden.

Auf diesen teilweise dargestellten Aufbau 1 ist ein Deckshausmodul 10 aufgesetzt, von dem nur der linke Teil gezeigt ist. Das Deckshausmodul 10 besteht aus einer an den Enden offenen Rahmenkonstruktion mit einer Vorderwand 12 einschließlich Fenster 12d, einem Boden 13, einer Decke 14 und einer Rückwand 15. Diese Rahmenkonstruktion ist durch entsprechende Trägerausbildung ausgesteift. Das Deckshausmodul 10 ist in Verlängerung der Rückwand 15 mit einer Verstärkung 16 ausgestattet, und im vorderen Bereich des Deckshausmoduls 10 befindet sich eine längslaufende Konsole 17. Das Deckshausmodul 10 wird mit dieser Verstärkung 16 und der Konsole 17 auf die Träger 2 und 3 aufgesetzt, und alle Kräfte werden von diesen Teilen aufgenommen.

Fig. 2 zeigt nun Einzelheiten in vergrößerter Darstellung an den Befestigungsbereichen zwischen den Trägern 2 und 3 sowie der Verstärkung 16 und der Konsole 17 des Deckshausmoduls 10, wobei aus Darstellungsgründen einige Bereiche herausgebrochen sind. Es ist zu sehen, daß der Träger 2 auf der Decksfläche 5 des vorhandenen Aufbaus 1 aufgeschweißt ist und zusätzlich durch Schubknies in der Querlage abgestützt ist. Der Träger 2 ist zweckmäßigerweise dort auf der Decksfläche 5 angeordnet, wo in dem vorhandenen Aufbau 1 Längsträger (strichpunktiert angedeutet) vorhanden sind. Der Pfeil 6 deutet an, wo die Verstärkung 16 mit dem Träger 2 verschweißt wird.

Der Fig. 2 ist ferner zu entnehmen, wie und wo der andere Träger 3 im oberen Bereich der Seitenwand 4 des vorhandenen Aufbaus 1 angeschweißt ist. Die an dem Deckshausmodul 10 befestigte Konsole 17 steht auf dem Träger 13 auf und wird an der Stelle des Pfeiles 7 mit diesem verschweißt. Um auch genügend Querkräfte aufnehmen zu können, ist die Schweißnaht an der Stelle 7 in Form einer trapezförmigen Wellenlinie ausgebildet, was durch entsprechende Einschnitte in der unteren Fläche der Konsole 17 realisiert wird.

Aus Fig. 2 geht hervor, daß die Schweißbereiche 6 und 7 auch bei aufgesetztem Deckshausmodul 10 leicht zugänglich sind. Außerdem geht aus dieser Figur hervor, daß durch das Aufschweißen der Träger 2 und 3 von der Außenseite der Decksfläche 5 bzw. der Seitenwand 4 des vorhandenen Aufbaus 1 Wärme nur an der Außenhaut entsteht und kaum an den Innenraum mit den entsprechenden Ausstattungsteilen herankommt, so daß keinerlei Beschädigungen zu befürchten sind.

Aus den Fig. 3a - 3c sind schematisch drei verschiedene Varianten A, B und C gezeigt. Der Typ A nach Fig. 3a entspricht etwa der Ausführung nach Fig. 1 und ist einstöckig ausgebildet. Der Typ B nach Fig. 3b ist zweistöckig und enthält für das zweite Stockwerk eine zusätzliche Decke 18b sowie einen davor angeordneten Balkon 20b. Gleichzeitig ist angedeutet, daß dieses Modul nach Fig. 3b gegenüber dem vorhandenen Aufbau 1 einen größeren Überhang hat und deshalb durch eine zusätzliche Stütze 19 abgestützt werden muß. Die Kabinenbreite des unteren Teils ist größer als bei der Ausführungsform nach Fig. 3a und aus diesem Grunde mit einer zusätzlichen inneren Stütze 19b versehen. Schließlich zeigt Fig. 3c eine weitere vergrößerte Type C, bei der wegen der größeren Breite an entsprechenden Stellen zusätzliche Stützen 9c vorgesehen sind.

In den Fig. 3a - 3c sind die Bezugszeichen für die Vorderwand 12, den Boden 13, die Decke 14 und die Rückwand 15 mit entsprechenden Zusatzbuchstaben a, b bzw. c versehen.

Anhand der Fig. 4 und 5 soll nun das Raster bezüglich der Position der Kammertrennwände 22 und der Pfosten 12a bis 12c zwischen den Fenstern 12d erläutert werden. In diesen Abbildungen sind drei Deckshausmodule, Modul 10a, Modul 10b und Modul 10c, vorgesehen, die durch Schnittstellen 26 gegeneinander aufgeteilt sind, durch die auch die Schweißverbindungen zwischen den einzelnen Modulen erfolgen. Es ist zu sehen, daß im Bereich der Schnittstelle 26 bzw. der Enden der Deckshausmodule, die Kammertrennwände 22a nicht etwa durch die Schnittstelle 26 verlaufen oder an dieser liegen, sondern um einen Abstand x gegenüber dieser versetzt sind. Die (in der Zeichnung) inneren Enden der Module 10a und 10c sind also durch Kammerwände 22a verschlossen, und eine Verschweißung der nebeneinanderstehenden Module erfolgt außerhalb des durch die Kammertrennwände 22a abgeschlossenen Raumes. Beim inneren Modul 10b dagegen fehlen im Endbereich entsprechende Kammertrennwände; die Abtrennung der entsprechenden Kammer erfolgt im fertigen Zustand durch die jeweilige Kammertrennwand 22a des benachbaren Moduls. Die übrigen Kammertrennwände 22 stören beim Verbinden der einzelnen Module untereinander nicht. Damit der Innenraum des mittleren Moduls 10b bei den Montage- und Schweißarbeiten an der Schnittstelle 26 nicht beeinträchtigt oder verschmutzt werden, werden die Endbereiche des Moduls 10b durch provisiorische Trennwände abgetrennt, die einen solchen Abstand vom Ende haben, daß ein Arbeiten an der Schnittstelle 26 unbehindert möglich ist. Diese provisorischen Trennwände werden später wieder entfernt.

Die Fig. 4 zeigt auch Kammerdecken 21 und 21a, wobei die Kammerdecke 21a im Bereich der Schnittstelle 26 erst nachträglich eingehängt wird.

Die Installationen, angedeutet durch das Bezugszeichen 29 in Fig. 4, sind in den einzelnen Deckshausmodulen 10a, 10b und 10c fertig angebracht; sie müssen lediglich durch Verbindungsglieder wie Schiebemuffen 28 o.dgl. miteinander verbunden werden, ohne daß ein Eingriff in das Innere der Module erforderlich ist. Ebenso kann die Isolierung 23 in den Modulen vollständig angebracht werden, sie muß lediglich im Bereich der Schnittstelle 26 noch komplettiert werden.

Fig. 5 zeigt nun die Vorderwand 12 der Deckshausmodule 10a, 10b und 10c mit entsprechenden Fenstern 12d. Wie aus der Zeichnung ersichtlich, haben die Pfosten 12a eine Breite von 6x, wobei x auf die Stärke einer Kammertrennwand 22, 22a und den Versatz der Kammertrennwand 22a gegenüber der Schnittstelle 26 bezogen ist. Die Pfosten 12b am Ende der Deckshausmodule haben nur die halbe Breite 3c, so daß sich nach außen nach dem Verschweißen der Außenflächen dieser Träger 12b eine volle Bereite von 6x und damit ein gleichmäßiges Aussehen der Fensterfront ergibt. Durch den gleichmäßigen Versatz x der Kammertrennwände 22 und 22a gegenüber der einen Außenseite der Pfosten 12a und 12b ergibt sich für alle Kammern eine gleiche Kammerlänge y.

In den Fig. 4 und 5 ist das Deckshausmodul 10b ein Spezial-Modul in der Weise, daß im mittleren Bereich ein Feuerschott 25 vorgesehen ist. Diese Feuerschotts sind nach den geltenden Vorschriften in einem Abstand von mindestens 40 m anzuordnen, so daß durch entsprechende Kombination von "normalen" Deckshausmodulen mit solchen Spezial-Modulen dieser Sicherheitsabstand eingehalten werden kann. Durch den vergrößerten Raumbedarf des Feuerschotts 25 ist es zum Erreichen gleicher Kammerlängen y erforderlich, den in diesem Bereich befindlichen Pfosten 12c auf das Maß von 9x zu verbreitern. Eine Vergrößerung der Länge dieses Spezial-Moduls 10b kann dadurch in Grenzen gehalten werden, daß die verschobenen Kammerwände 22a an den beiden Enden dieses Moduls fehlen, und die entsprechende Abtrennung durch die Kammertrennwände 22a der Nachbarmodule 10a und 10c gebildet werden.

Fig. 6 zeigt nun, wie ein fertig ausgestattetes Deckshausmodul 10 durch eine Spezialtraverse 30 transportiert werden kann. Diese Spezialtraverse 30 ist als stabiler Rahmen mit Längsträgern 32 und Querträgern 33 ausgebildet, und an geeigneten Punkten sind in einem bestimmten Raster entsprechend der Maße der Deckshausmodule 10 Lastaugen 31 befestigt. Diese Lastaugen 31 greifen über Spannschrauben 35 an entsprechend angeschweißten Lastaugen 11 an den Deckshausmodulen 10 an, um beim Transport und beim Aufsetzen der Deckshausmodule 10 diese derart zu unterstützen, daß sich diese nicht über ein bestimmtes Maß hinaus verformen können.

Die Verteilung der Lasten wird durch entsprechende Einstellung der Spannschrauben 35 eingestellt. Die Spezialtraverse 30 mit angehängtem Deckshausmodul 10 wird über entsprechende Seile 34 von einem Kran o.dgl. angehoben.

Der Transport mittels dieser Spezialtraverse 30 ist erforderlich, da die einzelnen Deckshausmodule 10 bzw. A, B, C (Fig. 3a is 3c) keine ausreichende Verwindungs- und Biegefestigkeit besitzen, sondern erst dann stabilisiert sind, wenn sie auf die Träger 2 und 3 auf dem vorhandenen Aufbau 1 des Schiffes abgesetzt und dort befestigt sind.

Fig. 6 zeigt auch andeutungsweise, daß die einzelnen Kammern des Deckshausmoduls 10 bereits fertig ausgestattet und eingerichtet sind, einschließlich der entsprechenden Möbel, die lediglich zum Verschweißen der einzelnen Deckshausmodule miteinander von der Schnittstelle 26 zurückgeschoben werden müssen. Fig. 6 zeigt auch, daß die einzelnen Kammern durch eine hintere Kammertrennwand 22b von einem Gang abgetrennt sind und daß diese Kammertrennwand 22b in einem Abstand von der Schnittstelle 26 endet. Eine Fortsetzung dieser Abtrennung wird erst nach dem Verbinden mit dem nächstfolgenden Modul hergestellt.

Ergänzend zu der vorstehenden Beschreibung wird noch hinzugefügt, daß das Befestigen, insbesondere Aufschweißen der Träger 2 und 3 zur Lastverteilung auf dem vorhandenen Aufbau 1, nicht erst in der Werft beim Umbau erfolgen muß, sondern bereits vor dem Einlaufen des Schiffes durchgeführt werden kann, da die darunterliegenden Kabinen nicht beeinträchtigt werden, da das Befestigen von außen erfolgt. Diese Arbeiten können z.B. in anderen Häfen oder sogar während der Fahrt durchgeführt werden.

Die Deckshausmodule, wie sie in den Fig. 1, 3a und 6 gezeigt sind, haben eine Länge von 16 m und sind in getrennter Form so unstabil, daß sich ohne die Verwendung der Spezialtraverse 30 so starke Verformungen bzw. Durchbiegungen ergeben würden, daß sie sich bleibend verformen und die Fenster teilweise zu Bruch gehen würden. Darüber hinaus würden Installationen und Ausstattungen beschädigt werden. Durch die Verwendung der Spezialtraverse 30 werden Durchbiegungen auf wenige Millimeter begrenzt.

Während die gezeigten Deckshausmodule an beiden Seiten offen sind, ist es selbstverständlich, daß Endmodule mit einer entsprechenden Endwand versehen sein müssen. Die ändert jedoch nichts am Prinzip der vorliegenden Erfindung. Wichtig ist vor allem, daß die einzelnen Deckshausmodule 10 genau gefertigt werden können und aufgrund der völlig ebenen Aufstandsflächen auf den Trägern 2, 3 genau aneinander passen, ohne daß seitliche Zugaben, wie bisher im Schiffsbau üblich, erforderlich sind und maßgerecht nachträglich abgeschnitten werden müssen.

## Patentansprüche

1. Verfahren zum Aufsetzen von Decks auf Aufbauten von Schiffen, insbesondere zum nachträglichen Aufsetzen von zusätzlichen Decks,
gekennzeichnet durch folgende Schritte:
a) Herstellung einer Mehrzahl von komplett montierten, in sich noch nicht verwindungssteifen Deckshausmodulen (10) mit Boden (13) ohne Zugabemaße an Land, einschließlich dem größten Teil der Installationen und Einrichtungen;
b) Befestigen, insbesondere Aufschweißen, von Trägern (2, 3) zur Bildung einer ebenen, stabilen Aufstandsfläche und zur Lastverteilung auf der Außenseite des vorhandenen Aufbaus (1) des Schiffes über im wesentlichen die gesamte Länge und Breite des vorgesehenen Decks;
c) Aufsetzen der Deckshausmodule (10) auf die Träger (2, 3) des Aufbaus (1) und Befestigen, insbesondere durch Verschweißen, an diesen; und
d) Verbinden, insbesondere Verschweißen, nebeneinander stehender Deckshausmodule (10) untereinander.

2. Verfahren nach Anspruch 1,
dadurch gekennzeichnet, daß die Träger (2, 3) bereits vor dem Einlaufen in die Werft vorbereitend auf den Aufbauten (1) des Schiffes angebracht werden.

3. Verfahren nach Anspruch 1 oder 2,
dadurch gekennzeichnet, daß auf dem vorhandenen Aufbau (1) für jede Reihe von nebeneinander anzuordnenden Deckshausmodulen (10) zwei in Längsrichtung der Reihe angeordnete Träger (2, 3) befestigt werden, von denen der schiffsinnere Träger (2) auf dem Aufbau und der schiffsäußere Träger (3) an der Seitenwand (4) des Aufbaus (1) außen befestigt wird.

4. Verfahren nach einem der Ansprüche 1 bis 3,
dadurch gekennzeichnet, daß die Deckshausmodule (10) in im wesentlichen komplett eingerichtetem Zustand vorbereitet und befestigt werden, und daß nach dem Befestigen der Deckshausmodule (10) auf den Trägern (2, 3) und nach dem Verbinden untereinander diese mit den restlichen Trennwand- und Deckenelementen usw. komplettiert werden.

5. Verfahren nach Anspruch 4,
dadurch gekennzeichnet, daß noch offene Innenbereiche der Deckshausmodule (10) durch provisorische Trennwände von den Arbeitsbereichen abgetrennt und diese provisorischen Trennwände nach Durchführung der entsprechenden Arbeiten wieder entfernt werden.

6. Verfahren nach einem der Ansprüche 1 bis 5,
dadurch gekennzeichnet, daß die komplett montierten, aber noch nicht verwindungssteifen Deckshausmodule (10) mittels einer Spezialtraverse (30) transportiert und auf das Schiff gehoben werden, und daß die Spezialtraverse (30) als stabiler Rahmen ausgebildet ist und an so vielen Lastaugen (11) am Deckshausmodul (10) angreift, daß sich dieses praktisch nicht verformen kann.

7. Deckshausmodul zum Aufsetzen auf Aufbauten von Schiffen, nach einem Verfahren nach einem oder mehreren der Ansprüche 1 bis 6,
dadurch gekennzeichnet, daß es als vormontierte Rahmenkonstruktion mit mehreren Kammern bereits einen Boden (13), Vorderwand (12) mit Fenstern (12d), Rückwand (15) und Decke (14) sowie im wesentlichen eine vollständige Ausstattung mit Kammertrennwänden (22), Kammerdecken (21), Installationen (29), Isolierung (23) und Inneneinrichtungen (24) aufweist,
daß aber seitliche Endwände der Rahmenkonstruktion, außer bei Endmodulen, fehlen, und
daß die offenen Enden der Rahmenkonstruktion ohne Zugabe im Bereich des Bodens, der Vorderwand, der Rückwand und der Decke zum Verschweißen mit benachbarten Deckshausmodulen vorbereitet sind.

8. Deckshausmodul nach Anspruch 7,
dadurch gekennzeichnet, daß es an konstruktiv und statisch geeigneten Stellen mit Lastaugen (11) zur Befestigung zwecks Transport an einer als stabiler Rahmen ausgebildeten Spezialtraverse (30) versehen ist, derart, daß das (noch nicht verwindungssteife) Deckshaus (10) sich beim Transport nicht verformen kann.

9. Deckshausmodul nach Anspruch 7 oder 8,
dadurch gekennzeichnet, daß die Kammertrennwände (22a) im Abstand von den offenen Enden der Rahmenkonstruktion angeordnet sind.

10. Deckshausmodul nach Anspruch 9,
dadurch gekennzeichnet, daß der Abstand etwa der Stärke einer Kammertrennwand (22, 22a) entspricht.

11. Deckshausmodul nach Anspruch 9 oder 10,
dadurch gekennzeichnet, daß im Bereich des einen offenen Endes der Rahmenkonstruktion eine Kammertrennwand (22a) im Abstand angeordnet ist, an dem anderen Ende jedoch fehlt und durch die entsprechende Kammertrennwand (22a) des benachbarten Moduls gebildet wird.

12. Deckshausmodul nach einem der Ansprüche 7 bis 11,
dadurch gekennzeichnet, daß im mittleren Bereich des Moduls (10) ein Feuerschott (25) zwischen zwei aneinandergrenzenden Kammern vorgesehen ist.

13. Deckshausmodul nach einem der Ansprüche 7 bis 12,
dadurch gekennzeichnet, daß die Pfosten (12b) zwischen den Fenstern (12d) der Kammern im Bereich der offenen enden der Rahmenkonstruktion etwa halb so breit wie die Pfosten (12a) im mittleren Bereich sind.

14. Deckshausmodul nach Anspruch 12,
dadurch gekennzeichnet, daß der Pfosten (12c) zwischen den Fenstern (12d) der Kammern im Bereich des Feuerschotts (25) etwa 1 1/2 mal so breit ist wie der Pfosten (12a) in den anderen mittleren Bereichen.

15. Deckshausmodul nach Anspruch 14 sowie Anspruch 9 oder 10,
dadurch gekennzeichnet, daß bei einem Modul (10b) mit einem Feuerschott (25) die Kammertrennwände im Bereich der offenen Enden der Rahmenkonstruktion fehlen und durch die entsprechenden Kammertrennwände (22a) benachbarter Module (10a, 10c) ohne Feuerschott gebildet werden.

16. Deckshausmodul zum Aufsetzen auf Aufbauten von Schiffen, nach Anspruch 3,
dadurch gekennzeichnet, daß die Rückwand (15) gegenüber der Unterkante des Bodens (13) verlängert und verstärkt (16) ist und zum Aufschweißen auf den schiffsinneren Träger (2) des vorhandenen Aufbaus (1) vorbereitet ist, und
daß die Unterseite des Bodens (13) im Bereich des schiffsäußeren Trägers (3) mit einer längslaufenden Konsole (17) zum Aufschweißen auf den als Kastenträger ausgebildeten schiffsäußeren Träger (3) versehen ist.

17. Deckshausmodul nach einem oder mehreren der Ansprüche 7 bis 16,
dadurch gekennzeichnet, daß es einstöckig ausgebildet ist (Modul A).

18. Deckshausmodul nach einem oder mehreren der Ansprüche 7 bis 16,
dadurch gekennzeichnet, daß es mehrstöckig, insbesondere zweistöckig, ausgebildet ist (Module B, C).

19. Deckshausmodul nach einem oder mehreren der Ansprüche 7 bis 18,
dadurch gekennzeichnet, daß es bei größerem Überhang der Vorderwand (12) des Moduls (B) gegenüber dem darunter befindlichen Aufbau (1) durch zusätzliche Stützen (19) abgestützt ist.

20. Spezialtraverse zum Transport und zum Aufsetzen von Deckshausmodulen nach einem der Ansprüche 7 bis 19 und nach einem Verfahren nach Anspruch 6,
gekennzeichnet durch einen stabilen Rahmen (30) zum Einhängen in eine Hubvorrichtung, an dem eine Mehrzahl von Lastaugen (31) in einem vorbestimmten Raster entsprechend den anzuhängenden Deckshausmodulen (10) angeordnet sind.

21. Spezialtraverse nach Anspruch 20,
dadurch gekennzeichnet, daß zum Angreifen an den Lastaugen (11) der Deckshausmodule (10) an den Lastaugen (31) der Spezialtraverse Spannschrauben (35) befestigt sind.

## Claims

1. A method of mounting decks upon ship superstructures,
in particular for the subsequent mounting of additional decks,
characterized by the following steps:
a) production of a plurality of completely assembled deckhouse modules (10) not yet stiffened against distorsion and having bottoms (13) without surplus dimensions on shore, inclusive of the greater part of the installations and equipments;
b) for the formation over essentially the whole length and width of the intended deck, of a plane stable standing area and for the distribution of load: fastening bearers (2, 3), especially by welding, to the outside of the existing ship superstructure (1);
c) mounting the deckhouse modules (10) on the bearers (2, 3) of the superstructure (1) and fastening them to them, especially by welding; and
d) connecting together, especially by welding, deckhouse modules (10) which are standing side by side.

2. A method as in Claim 1,
characterized in that the bearers (2, 3) are fitted to the ship superstructure (1) in preparation before running into the dock.

3. A method as in Claim 1 or 2,
characterized in that for each row of deckhouse modules (10) to be arranged side by side, two bearers (2, 3) arranged in the direction longitudinal to the row are fastened to the existing superstructure (1), of which the bearer (2) nearer the inside of the ship is fastened on top of the superstructure and the bearer (3) next the outside of the ship is fastened to the outside of the sidewall (4) of the superstructure (1).

4. A method as in one of the Claims 1 to 3,
characterized in that the deckhouse modules (10) are prepared and fastened in an essentially completely fitted state, and that after fastening the deckhouse modules (10) to the bearers (2, 3) and after connecting them together they are completed with the remainng partitions and deck elements etc.

5. A method as in Claim 4,
characterized in that inner regions of the deckhouse modules (10) which are still open are separated from the work areas by temporary partitions and after completion of the corresponding work these temporary partitions are removed again.

6. A method as in one of the Claims 1 to 5,
characterized in that the deckhouse modules (10) completely assembled but not yet stiffened against distorsion are transported by means of a special girder (30) and lifted onto the ship, and that the special girder (30) is made as a rigid frame and engages at so many loading-eyes (11) with the deckhouse module (10) that the latter practically cannot deform.

7. A deckhouse module for mounting on ship superstructures
according to a method as in one or more of the Claim 1 to 6, characterized in that as a preassembled frame construction with a number of cabins it already exhibits a bottom (13), a front wall (12) with windows (12d), a rear wall (15) and a roof (14) as well essentially as a complete equipment with cabin partitions (22), cabin ceilings (21), installations (29), insulation (23) and internal equipments (24), but that endwalls at the side of the frame construction are lacking except in the case of end modules, and
that the open ends of the frame construction are prepared without addition in the region of the bottom, front wall, rear wall and roof for welding to adjacent deckhouse modules.

8. A deckhouse module as in Claim 7,
characterized in that for fastening for the purpose of transport to a special girder (30) made as a rigid frame, the deckhouse (10) is provided at structurally and statically suitable places with loading-eyes (11) in such a way that though not yet stiffened against deformation it cannot deform during transport.

9. A deckhouse module as in Claim 7 or 8,
characterized in that the cabin partitions (22a) are arranged with clearance from the open ends of the frame construction.

10. A deckhouse module as in Claim 9,
characterized in that the clearance corresponds with about the thickness of one cabin partition (22, 22a).

11. A deckhouse module as in Claim 9 or 10,
characterized in that in the region of the one open end of the frame construction a cabin partition is arranged with clearance but is omitted at the other end and formed by the corresponding cabin partition (22a) of the adjacent module.

12. A deckhouse module as in one of the Claims 7 to 11,
characterized in that in the region in the middle of the module (10) a fire-bulkhead (25) is provided between two adjoining cabins.

13. A deckhouse module as in one of the Claims 7 to 12,
characterized in that the stanchions (12b) between the windows (12d) of the cabins in the region of the open ends of the frame construction are about half as wide as the stanchions (12a) in the region in the middle.

14. A deckhouse module as in Claim 12,
characterized in that the stanchion (12c) between the windows (12d) of the cabins in the region of the fire-bulkhead (25) is about 1½ times as wide as the stanchions (12a) in the other regions (12a) in the middle.

15. A deckhouse module as in Claim 14 as well as Claim 9 or 10,
characterized in that in the case of a module (10b) having a fire-bulkhead (25) the cabin partitions in the region of the open ends of the frame construction are omitted and formed by the corresponding cabin partitions (22a) of adjacent modules (10a, 10c) without fire-bulkheads.

16. A deckhouse module for mounting on ship superstructures,
according to Claim 3,
characterized in that opposite the bottom edge of the bottom (13) the rear wall (15) is prolonged and strengthened (16) and prepared for welding onto the bearer (2) nearer the inside of the ship, and that in the region of the bearer (3) next the outside of the ship the underside of the bottom (13) is provided with a bracket (17) running lengthwise for welding onto the bearer (3) which is next the outside of the ship and made as a box girder.

17. A deckhouse module as in one or more of the Claims 7 to 16,
characterized in that it is made single-storied (module A).

18. A deckhouse module as in one or more of the Claims 7 to 16,
characterized in that it is made multistoried, in particular two-storied (modules B, C).

19. A deckhouse module as in one of the Claims 7 to 11,
characterized in that in the case of a rather large overhang of the front wall (12) with respect to the superstructure (1) lying below, the module (B) is supported by additional struts (19).

20. A special girder for transporting and mounting deckhouse modules as
in one of the Claims 7 to 19 and according to a method as in Claim 6,
characterized by a rigid frame (30) for suspension from hoisting gear and on which a plurality of loading-eyes (31) are arranged in a predetermined pattern to correspond with the deckhouse modules (10) which are to be suspended from it.

21. A special girder as in Claim 20,
characterized in that for engaging with the loading eyes (11) on the deckhouse modules (10) turnbuckles (35) are fastened to the loading eyes (31) on the special girder.

## Revendications

1. Procédé pour le montage de ponts sur les superstructures de bateaux, notamment pour le montage après coup de ponts supplémentaires, caractérisé par les étapes suivantes :
a) fabrication à terre de plusieurs modules de constructions de ponts (10) complètement montés, pas encore rigides à la torsion, munis d'un plancher (13), sous cotes excédentaires, y compris la plus grande partie des installations et des équipements,
b) fixation, notamment par soudage, de poutres (2, 3) pour former une surface de pose plane et stable et pour répartir les charges, sur la surface extérieure de la superstructure existante (1) du bateau, sensiblement sur toute la longueur et sur toute la largeur du pont considéré,
c) pose des modules de constructions de ponts (10) sur les poutres (2, 3) de la superstructure (1) et fixation sur celles-ci, notamment par soudage, et
d) assemblage entre eux, notamment par soudage, des modules de constructions de ponts (10) situés l'un à côté de l'autre.

2. Procédé selon la revendication 1, caractérisé en ce que les poutres (2, 3) sont disposées à l'avance sur les superstructures (1) du bateau avant son entrée au chantier naval.

3. Procédé selon la revendication 1 ou la revendication 2, caractérisé en ce que deux poutres (2, 3) sont fixées sur la superstructure existante (1) pour chaque rangée de modules de constructions de ponts (10) devant être disposés l'un à côté de l'autre, ces poutres étant disposées suivant la direction longitudinale de la rangée, la poutre (2) située vers l'intérieur du bateau étant fixée sur la superstructure, tandis que la poutre (3) située vers l'extérieur du bateau est fixée à l'extérieur sur la paroi latérale (4) de la superstructure (1).

4. Procédé selon l'une des revendications 1 à 3, caractérisé en ce que les modules de constructions de ponts (10) sont préparés et fixés dans un état d'équipement sensiblement complet, et en ce qu'après la fixation des modules de constructions de ponts (10) sur les poutres (2, 3) et après leur assemblage entre eux, ces modules sont, complétés avec les cloisons et les éléments de ponts restants.

5. Procédé selon la revendication 4, caractérisé en ce que des zones intérieures encore ouvertes des modules de constructions de ponts (10) sont séparées des zones de travail par des cloisons provisoires, ces cloisons provisoires étant enlevées après exécution des travaux correspondants.

6. Procédé selon l'une des revendications 1 à 5, caractérisé en ce que les modules de constructions de ponts (10), complètement montés mais pas encore rigides à la torsion, sont transportés au moyen d'une traverse spéciale (30) et sont levés au-dessus du bateau, et en ce que la traverse spéciale (30) est constituée en tant que châssis robuste et attaque un nombre d'oreilles de levage (11) du module de constructions de ponts (10) suffisant pour que ce module ne puisse pratiquement pas se déformer.

7. Module de constructions de ponts destiné au montage sur les superstructures de bateaux, par un procédé selon l'une ou plusieurs des revendications 1 à 6, caractérisé en ce qu'il est constitué en tant que construction à ossature prémontée à plusieurs cabines comportant déjà un plancher (13), une paroi avant (12) avec des ouvertures (12d), une paroi arrière (15) et un plafond (14) ainsi qu'un équipement sensiblement complet avec des cloisons de cabines (22), des plafonds de cabines, des conduits (29), l'isolation (23) et du mobilier intérieur (24), en ce qu'il manque cependant les parois latérales d'extrémité de la construction à ossature, sauf pour les modules d'extrémité, et en ce que les extrémités ouvertes de la construction à ossature sont prêtes au soudage avec des modules de constructions de ponts voisins, sans additions dans le domaine du plancher, de la paroi avant, de la paroi arrière et du plafond.

8. Modules de constructions de ponts selon la revendication 7, caractérisé en ce qu'il est muni en des emplacements appropriés aux points de vue constructif et statique d'oreilles de levage (11) pour la fixation en vue du transport à une traverse spéciale (30) constituée en tant que châssis robuste, de sorte que la construction de pont (10) (pas encore rigide à la torsion) ne puisse pas se déformer pendant le transport.

9. Module de constructions de ponts selon la revendication 7 ou la revendication 8, caractérisé en ce que les cloisons de cabines (22a) sont disposées à distance des extrémités ouvertes de la construction à ossature.

10. Module de constructions de ponts selon la revendication 9, caractérisé en ce que la distance correspond sensiblement à l'épaisseur d'une cloison de cabine (22, 22a).

11. Module de constructions de ponts selon la revendication 9 ou la revendication 10, caractérisé en ce qu'une cloison de cabine (22a) est disposée à distance dans le domaine de l'une des extrémités ouvertes de la construction à ossature, cette cloison manquant en revanche à l'autre extrémité et étant constituée par la cloison de cabine correspondante (22a) du module voisin.

12. Module de constructions de ponts selon l'une des revendications 7 à 11, caractérisé en ce qu'une cloison d'incendie (25) est disposée dans la partie médiane du module (10) entre deux cabines contiguës.

13. Module de constructions de ponts selon l'une des revendications 7 à 12, caractérisé en ce que les montants (12b) situés entre les ouvertures (12d) des cabines dans la zone des extrémités ouvertes de la construction à ossature ont une largeur sensiblement égale à la moitié de la largeur des montants (12a) situés dans la zone médiane.

14. Module de constructions de ponts selon la revendication 12, caractérisé en ce que le montant (12c) situé entre les ouvertures (12d) des cabines dans la zone de la cloison d'incendie (25) a une largeur sensiblement égale à une fois et demie la largeur d'un montant (12a) situé dans les autres zones médianes.

15. Module de constructions de ponts selon la revendication 14 ainsi que la revendication 9 ou la revendication 10, caractérisé en ce que dans un module (10b) comportant une cloison d'incendie (25), il manque les cloisons de cabine situées dans la zone des extrémités ouvertes de la construction à ossature, ces cloisons étant constituées par les cloisons de cabine correspondantes (22a) des modules voisins (10a, 10c).

16. Module de constructions de ponts pour le montage sur des bateaux, selon la revendication 3, caractérisé en ce que la paroi arrière (15) est prolongée et renforcée (16) par rapport au bord inférieur du plancher (13) et est préférée pour le soudage sur les poutres (2) de la superstructure existante du bateau (1) situées vers l'intérieur du bateau, et en ce que la surface inférieure du plancher (13) est, dans la zone de la poutre (3) située vers l'extérieur du bateau, munie d'une console (17) s'étendant en direction longitudinale et prévue pour le soudage sur la poutre (3) située vers l'extérieur du bateau et constituée sous forme de poutre en caisson.

17. Module de constructions de ponts selon l'une ou plusieurs des revendications 7 à 16, caractérisé en ce qu'il est constitué à un seul étage (module A).

18. Module de constructions de ponts selon l'une ou plusieurs des revendications 7 à 16, caractérisé en ce qu'il est constitué à plusieurs étages, notamment à deux étages (modules B et C).

19. Module de constructions de ponts selon l'une ou plusieurs des revendications 7 à 18, caractérisé en ce qu'en cas de surplomb important de la paroi avant (12) du module (B) par rapport à la superstructure sous-jacente, ce module est soutenu par des appuis supplémentaires (19).

20. Traverse spéciale pour le transport et la pose de modules de constructions de ponts selon l'une des revendications 7 à 19 et par un procédé selon la revendication 6, caractérisé par un châssis robuste (30) pour la suspension à un engin de levage, châssis sur lequel sont disposées plusieurs oreilles de levage (31) suivant une grille prédéterminée correspondant aux modules de constructions de ponts (10) à suspendre.

21. Traverse spéciale selon la revendication 20, caractérisée en ce que des tendeurs à vis (35) sont fixés sur les oreilles de levage (31) de la traverse spéciale pour effectuer l'accrochage sur les oreilles de levage (11) des modules de constructions de ponts (10).
